# EUROPÄISCHE PATENTANMELDUNG

(11) **EP 1 069 314 A1**
(43) Veröffentlichungstag der Anmeldung: **17.01.2001**
(21) Anmeldenummer: 99810642.1
(22) Anmeldetag: 16.07.1999
(51) Int. Cl.: F04D 27/02

(54) **Regelung einer Kompressoreinheit**

(71) Anmelder: ABB RESEARCH LTD., 8050 Zürich (CH)
(72) Erfinder: Paice, Andrew, 5405 Dättwil (CH)
(74) Vertreter: ABB Patent Attorneys

(57) **Zusammenfassung**

Ein Regler für einen Kompressor bestimmt eine Kenngrösse für einen zu liefernden Gesamtdurchfluss, und erzeugt anhand dieser Kenngrösse mittels statischer Funktionen einen ersten Sollwert für eine Vorleitreihe oder ein Eintrittsventil oder eine Drehzahl des Kompressors und einen zweiten Sollwert für ein Rückführventil.

In einer bevorzugten Ausführungsform des Erfindungsgegenstandes wird der Gesamtdurchfluss in einem normalen Betriebsbereich durch Variation des ersten Sollwerts eingestellt, und beim Überschreiten einer vor einer Pumgrenze liegenden Sicherheitsgrenze durch Variation des zweiten Sollwerts eingestellt. Vorteilhafterweise ändert sich dabei der Gesamtdurchfluss beim Übergang zwischen diesen Betriebsbereichen stetig.

Durch die einfache Reglerdynamik wird auch die Dynamik der Kompressoreinheit nicht weiter kompliziert und bleibt einfach zu entwerfen, in Betrieb zu nehmen und zu warten.

## Beschreibung

### Technisches Gebiet

Die Erfindung bezieht sich auf das Gebiet der Regelungstechnik. Sie bezieht sich auf ein Verfahren und eine Vorrichtung zur Regelung einer Kompressoreinheit gemäss dem Oberbegriff der Patentansprüche 1 und 7.

### Stand der Technik

Ein Turbokompressor ist im Normalbetrieb inhärent stabil: aufgrund von Ein- und Austrittsdruck sowie von Parametern des Kompressors stellt sich ein Massendurchfluss eines Arbeitsfluids durch den Kompressor ein. Dieser Durchfluss, der als Volumen- oder Massenstrom betrachtet werden kann, nimmt mit zunehmender Druckdifferenz ab, so dass sich die Drücke und der Durchfluss auf einen Gleichgewichtszustand hin bewegen. Bei sinkendender Druckdifferenz wird ein stabiler Arbeitsbereich durch eine sogenannte Pumpgrenze begrenzt: Bei zunehmendem Austrittsdruck sinkt der Massenstrom bis zu einem bestimmten Minimum. Nach Überschreiten der Pumpgrenze fliesst der Massenstrom rückwärts durch den Kompressor. Dadurch sinkt der Austrittsdruck, bis der Massenstrom wieder vorwärts fliesst. Dieser Zyklus, Pumpen genannt, wiederholt sich und kann den Kompressor mechanisch beschädigen oder zerstören. Deshalb ist eine Aufgabe eines Kompressorreglers, nebst einer Regelung eines Austrittsdrucks oder eines Durchflusses, das Pumpen zu vermeiden. Dazu wird, wie im US-Patent 4,807,150 beschrieben, meist ein Abblas- oder Rückführventil geöffnet, welches einen Teil des komprimierten Arbeitsfluids entweichen lässt, respektive wieder dem Eintritt des Kompressors zuführt. Gleichzeitig mit der Ventilöffnung kann auch die Drehzahl des Kompressors variiert werden, wie im US-Patent 5,306,116 offenbart wird. Der zusätzliche Massenstrom durch das Rückführventil verhindert, dass der Massenstrom durch den Kompressor die Pumpgrenze unterschreitet. Meist werden Kompressor und Rückführventil durch eigene Regelkreise geregelt.

Aus Sicherheitsgründen wird das Rückführventil bereits vor Überschreiten der Pumpgrenze geöffnet. Eine entsprechende Sicherheitsgrenze sollte möglichst weit von der Pumpgrenze entfernt liegen. Zur Optimierung des Wirkungsgrades wird die Sicherheitsgrenze hingegen möglichst nahe an die Pumpgrenze gelegt. Dies bedingt Sicherheitsvorkehrungen, welche die Komplexität der Regelkreise erhöhen.

Eine Kombination eines Kompressors mit einem Rückführventil wird im Folgenden Kompressoreinheit genannt. Eine Kompressoreinheit, welche eine Gasturbine mit gasförmigem Brennstoff versorgt, muss hohen Anforderungen an eine Druckregelung genügen. Beispielsweise muss bei abrupten Laständerungen der Gasturbine und bei einer damit einhergehenden Änderung eines Gasverbrauchs ein Austrittsdruck des Kompressors gehalten werden, ohne dass eine Flamme der Gasturbine erlöscht, und ohne dass Leitungen durch übermässige Drücke beschädigt werden. Im Normalbetrieb dürfen keine Oszillationen in der Gasförderung auftreten. Je nach Reglerkonzept der Gasturbine ist es auch möglich, dass eine Kompressoreinheit einen vorgegebenen Massenstrom liefern muss. Bei hydraulischen Systemen ist dagegen eine Regelung auf einen vorgegebenen Volumenstrom von Interesse.

Axial- oder Radialkompressoren werden zur Variation der Durchflussmenge mit verstellbaren Vorleitreihen ausgerüstet. Eine andere Art der Variation der Durchflussmenge verwendet einen drehzahlvariablen Antrieb des Kompressors. In beiden Fällen ist der Massenstrom, bei konstanten Ein- und Austrittsverhältnissen, von einem Vorleitreihenwinkel respektive von einer Drehzahl abhängig. Ein entsprechender Regler für eine Kompressoreinheit steuert mindestens zwei Stellgrössen an, zum Beispiel Vorleitreihenwinkel und Rückführventil. Die bestehenden Reglerstrukturen sind komplex, und weisen entkoppelte Regler für die beiden Stellgrössen auf, was einen systematischen Reglerentwurf meist verunmöglicht. Durch Umschaltungen zwischen verschiedenen Betriebszuständen wird die Dynamik des Reglers und somit des Kompressors unüberschaubar und damit noch schwerer zu entwerfen und in Betrieb zu nehmen.

### Darstellung der Erfindung

Es ist deshalb Aufgabe der Erfindung, ein Verfahren und eine Vorrichtung zur Regelung des Austrittsdrucks einer Kompressoreinheit zu schaffen, welche eine einfache Struktur aufweist und einen systematischen Reglerentwurf ermöglicht.

Diese Aufgabe lösen ein Verfahren und eine Vorrichtung zur Regelung des Austrittsdrucks einer Kompressoreinheit mit den Merkmalen der Patentansprüche 1 und 7.

Im erfindungsgemässen Regler für eine Kompressoreinheit, die einen Kompressor und ein Rückführventil aufweist, wird eine Kenngrösse für einen zu liefernden Gesamtdurchfluss bestimmt, und anhand dieser Kenngrösse mittels statischer Funktionen ein erster Sollwert für eine Vorleitreihe oder ein Eintrittsventil oder eine Drehzahl des Kompressors und ein zweiter Sollwert für ein Rückführventil erzeugt.

Der zu liefernde Gesamtdurchfluss ist vorzugsweise ein Massenstrom, kann aber auch ein Volumenstrom sein.

In einer bevorzugten Ausführungsform des Erfindungsgegenstandes wird der Gesamtdurchfluss in einem normalen Betriebsbereich durch Variation des ersten Sollwerts eingestellt, und beim Verlassen des normalen Betriebsbereichs durch Variation des zweiten Sollwerts eingestellt. Vorteilhafterweise ändert sich dabei der Gesamtdurchfluss beim Übergang zwischen diesen Betriebsbereichen stetig.

In einer weiteren bevorzugten Ausführungsform des Erfindungsgegenstandes sind die statischen Funktionen zur Bestimmung der ersten und zweiten Sollwerte linear.

Vorteilhafterweise werden Parameter der statischen Funktionen an einen Betriebszustand des Kompressors angepasst.

Ein wesentlicher Vorteil der Erfindung ist, dass die Reglerdynamik sehr einfach ist, und dass dadurch eine schnelle Regelung möglich wird. Durch die einfache Reglerdynamik wird auch die Gesamtdynamik der Kompressoreinheit nicht weiter kompliziert, und die Regelung bleibt einfach zu entwerfen, in Betrieb zu nehmen und zu warten.

Weitere bevorzugte Ausführungsformen gehen aus den abhängigen Patentansprüchen hervor.

### Kurze Beschreibung der Zeichnungen

Im folgenden wird der Erfindungsgegenstand anhand eines bevorzugten Ausführungsbeispiels, welches in den beiliegenden Zeichnungen dargestellt ist, näher erläutert. Es zeigen:
- Figur 1: eine schematische Darstellung einer Kompressoreinheit;
- Figur 2: ein Kennfeld eines Kompressors;
- Figur 3: eines Struktur eines erfindungsgemässen Reglers; und
- Figur 4: Zusammenhänge zwischen verschiedenen Grössen des erfindungsgemässen Reglers.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### Wege zur Ausführung der Erfindung

Die Figur 1 zeigt eine Kompressoreinheit 10, auf die sich eine erfindungsgemässe Regelung bezieht. Ein Arbeitsfluid, beispielsweise Luft, ein Gas oder ein Hydrauliköl, gelangt von einem Erzeuger oder einem Speicher in einen Mischer 11, in dem das Arbeitsfluid einen Eintrittsdruck p₁ und eine Eintrittstemperatur T₁ aufweist. Vom Mischer gelangt das Arbeitsfluid durch einen Einlass 12 in einen Kompressor 13. Der Kompressor 13 weist einen Signaleingang für einen ersten Sollwert u₁ auf. Mit diesem Sollwert wird, beispielsweise über einen unterlagerten Regelkreis, ein Kennfeldparameter des Kompressors 13 verstellt, beispielsweise ein Vorleitreihenwinkel oder eine Position eines Eingangsventils oder eine Drehzahl des Kompressors. An einem Austritt 14 des Kompressors 13 fliesst ein Kompressordurchfluss w_{C} in eine Abzweigung 15, in der das Arbeitsfluid einen Austrittsdruck p₂ aufweist. Aus der Abzweigung 15 fliesst ein Gesamtdurchfluss w_{T} an einen Verbraucher weiter, und ein Rückfluss w_{R} durch eine Rückflussleitung 16 und ein regelbares Rückführventil 17 zurück in den Mischer 11. Das Rückführventil 17 weist einen Signaleingang für einen zweiten Sollwert u₂ auf. Mit diesem zweiten Sollwert wird, beispielsweise über einen unterlagerten Regelkreis, ein Ventilhub des Rückführventils 17 verstellt.

In einer anderen Ausführungsform der Erfindung gelangt das Arbeitsfluid durch das Rückführventil 17 nicht an den Kompressoreintritt sondern wird in die Umgebung abgeblasen. In diesem Fall wird das Rückführventil 17 als Abblasventil bezeichnet. Die erfindungsgemässe Regelung wird im folgenden anhand eines Rückführventils 17 vorgestellt, ist aber für beide Einsatzarten von Ventilen anwendbar.

Die Figur 2 zeigt schematisch ein typisches Kennfeld des Kompressors 13. Entlang einer Ordinate ist ein Druckverhältnis p₂/p₁ zwischen Aus- und Eintrittsdruck aufgetragen. Entlang einer Abszisse ist der Kompressordurchfluss wc aufgetragen, der für die folgenden Erklärungen als Massenstrom (beispielsweise in kg/sekunde) betrachtet wird. Dieser Kompressordurchfluss wc ist üblicherweise mit der Eintrittstemperatur T₁ skaliert und auf einen gegebenen Betriebszustand T₀, p₀ normiert, so dass die gleiche graphische Darstellung des Kennfelds für unterschiedliche Eintrittstemperaturen T₁ verwendet werden kann.

In anderen Kennfelddarstellungen ist entlang der Ordinate beispielsweise ein Austrittsdruck p₂ bei konstantem Eintrittsdruck, oder eine Enthalpiedifferenz des Arbeitsfluids zwischen Einlass 12 und Austritt 14 aufgetragen. Ebenso kann entlang der horizontalen Achse anstelle des Massenstroms ein Volumenstrom (beispielsweise in m³/sekunde) aufgetragen sein. In solchen anderen Kennfelddarstellungen ist das Kennfeld nur anders skaliert, ohne dass sich das Prinzip der im folgenden erklärten Regelung ändert.

Mit u_{1,1} bis u_{1,3} bezeichnete Kennlinien geben das Verhalten des Kompressors für verschiedene Werte des durch u₁ bestimmten Kennfeldparameters wieder. Beispielsweise stellt sich für einen bestimmten Wert von u₁ und für ein gegebenes Druckverhältnis p₂/p₁ ein Wert des Kompressordurchflusses w_{C} ein, der auf der u₁ entsprechenden Linie liegt. Dabei ist ersichtlich, dass bei einer Zunahme des Druckverhältnisses p₂/p₁, beispielsweise durch Zunahme des Austrittsdrucks p₂, der Kompressordurchfluss wc abnimmt. Unterschreitet der Kompressordurchfluss wc die Pumpgrenze, das heisst die mit PG bezeichneten Linie, so tritt das eingangs beschriebene Pumpen auf. Die Pumpgrenze PG wird experimentell, beispielsweise bei einer Inbetriebnahme und/oder theoretisch ermittelt. Aus Sicherheitsgründen wird eine Sicherheitsgrenze SG eingeführt. Eine Regelung soll bereits eingreifen, wenn der Kompressordurchfluss wc die Sicherheitsgrenze SG unterschreitet, so dass die Pumpgrenze PG garantiert nie unterschritten wird.

Figur 3 zeigt ein Blockschaltbild einer erfindungsgemässen Regelung. Darin ist die bereits beschriebene Kompressoreinheit 10 mit ihren Ein- und Ausgangsgrössen enthalten. Ein Wert einer Messung des Austrittsdrucks p₂ der Kompressoreinheit 10 führt, mit negativem Vorzeichen, zusammen mit einem Austrittsdrucksollwert p_{2S} auf einen ersten Summationsknoten 21. Eine im ersten Summationsknoten 21 gebildete Differenz oder Regeldifferenz führt auf einen vorzugsweise dynamischen Regler 22, der beispielsweise ein PI-(Proportional-lntegral) Regler, ein PID-(Proportional-Integral-Differential) oder ein nichtlinearer Regler ist. Ein Ausgang des Reglers 22 weist einen Wert z auf und führt auf den Eingang eines statischen Sollwertbildners 23. Zwei Ausgänge dieses statischen Sollwertbildners 23, mit den Werten u₁ und u₂, führen zur Kompressoreinheit 10. Messwerte der Betriebsbedingungen der Kompressoreinheit, das heisst Eintrittsdruck p₁, Eintrittstemperatur T₁ und Austrittsdruck p₂ führen auf Kompressorcharakteristiken 24 und 25. Aus einer ersten Kompressorcharakteristik 24 führt ein erster Statikparameter v auf eine Korrektureinheit 26. Aus einer zweiten Kompressorcharakteristik 25 führt ein modellierter Kompressordurchfluss wcM auf einen zweiten Summationsknoten 27. Ein gemessener Kompressordurchfluss wcM führt, mit negativen Vorzeichen, auf denselben zweiten Summationsknoten 27, und die Differenz dieser Kompressordurchflüsse führt auf die Korrektureinheit 26. Aus der Korrektureinheit 26 führt ein modifizierter erster Statikparameter v* auf den statischen Sollwertbildner 23.

Das erfindungsgemässe Verfahren funktioniert wie folgt: Der erste Summationsknoten 21 bildet eine Regelabweichung p_{2S}-p₂. Der dynamische Regler 22 berechnet daraus die Kenngrösse z. Falls der dynamische Regler 22 ein PI-Regler ist, berechnet sich z gemäss${\text{x}}_{\text{1}} \text{=} {\text{p}}_{\text{2}} {\text{}}_{\text{S}} \text{-} {\text{p}}_{\text{2}}$${{\text{x}}^{̇}}_{\text{2}} \text{=} {\text{x}}_{\text{1}}$$\text{z} \text{=} {\text{ax}}_{\text{1}} \text{+} {\text{bx}}_{\text{2}}$ wobei a und b Parameter des PI-Reglers sind. Anhand des Wertes von z bestimmt der statische Sollwertbildner 23 einen ersten Sollwert ui und einen zweiten Sollwert u₂ gemäss$\text{z} \text{> 0 ⇒} {\text{u}}_{\text{1}} \text{=} \text{z} \text{+} \text{v} \text{*} {\text{u}}_{\text{2}} \text{= 0}$$\text{z} \text{= 0 ⇒} {\text{u}}_{\text{1}} \text{=} \text{v} \text{*} {\text{u}}_{\text{2}} \text{= 0}$$\text{z} \text{< 0 ⇒} {\text{u}}_{\text{1}} \text{=} \text{v} \text{*} {\text{u}}_{\text{2}} \text{= -} \text{kz}$

Dabei ist v* ein modifizierter erster Statikparameter und k ein zweiter Statikparameter. Der Wert von v* ist in Abhängigkeit von den Messwerten p1, T1, p2 der Kompressoreinheit 10 derart gewählt, dass der Betriebszustand des Kompressors für u1 = v* und u₂=0 auf der Sicherheitsgrenze SG liegt. Diesem Betriebszustand entspricht ein Wert von z=0, wie aus den obigen Gleichungen für u₁ und u₂ ersichtlich ist. Es könnte diesem Betriebszustand auch ein beliebiger anderer Wert von z zugeordnet werden, wodurch aber nur die Gleichungen komplizierter werden würden, ohne dass sich ihre Funktionalität ändert. Figur 4 zeigt beispielhaft die oben beschriebenen Zusammenhänge zwischen der Kenngrösse z, den Sollwerten u₁ und u₂ sowie dem Gesamtdurchfluss w_{T}.

Die im statischen Sollwertbildner 23 gebildeten Sollwerte u₁ und u₂ werden der Kompressoreinheit 10 übermittelt. Mit dem ersten Sollwert u₁ wird in der Kompressoreinheit 10, beispielsweise über einen unterlagerten Regelkreis, ein Kennfeldparameter des Kompressors 13 verstellt, insbesondere ein Vorleitreihenwinkel oder eine Position eines Eingangsventils oder eine Drehzahl des Kompressors. Dabei verschiebt sich eine Kennlinie des Kompressors 13 in Figur 2 für zunehmende Werte von u₁ von der mit u_{1,1} über die mit u_{1,2} zu der mit u_{1,3} gekennzeichneten Kennlinie. Diese Zunahme von u1 entspricht einer Öffnung der Vorleitreihe oder einer Öffnung des Eingangsventils oder einer Zunahme der Drehzahl des Kompressors 13. Im Folgenden wird der Einfachheit wegen nur die Regelung mit verstellbaren Vorleitreihen beschrieben. Die Überlegungen und die Regelung sind aber ohne weiteres auch auf ein verstellbares Eingangsventil oder einen drehzahlvariablen Kompressor 13 anwendbar.

Mit dem zweiten Sollwert u₂ wird in der Kompressoreinheit 10, beispielsweise über einen unterlagerten Regelkreis, der Ventilhub des Rückführventils 17 verstellt. Dabei entspricht eine Zunahme von u₂ einer Öffnung des Rückführventils 17 und eine Erhöhung des Rückflusses W_{R}. Für u₂=0 ist das Rückführventil 17 geschlossen.

Entsprechend den Werten von u₁ und u₂ sowie einer Charakteristik des Verbrauchers stellen sich ein Gesamtdurchfluss w_{T} und ein Austrittsdruck p₂ ein. Ist dieser Austrittsdruck p₂ beispielsweise höher als der Austrittsdrucksollwert p_{2S}, so wird die Regeldifferenz negativ und der dynamische Regler 22 führt zu einer Abnahme der Kenngrösse z. Die daraus folgende Veränderung der Sollwerte u₁ und u₂ wird anhand von Figur 2 erklärt: Der Kompressor befinde sich in einem mit S1 bezeichneten Zustand in einem normalen Betriebsbereich des Kompressors, das heisst, der Kompressordurchfluss wc ist grösser als bei einem Punkt auf der Sicherheitsgrenze SG mit gleichem Druckverhältnis. Somit ist u₂=0 und das Rückführventil 17 geschlossen, der Gesamtdurchfluss w_{T} ist gleich dem Kompressordurchfluss w_{c} und wird durch den ersten Sollwert u₁ und Verstellung der Vorleitreihe geregelt. Die Abnahme von z führt über u₁ zu einer Schliessung der Vorleitreihe und zu einer Verringerung des Gesamtdurchflusses w_{T}. Für kleine Änderungen werden die Druckverhältnisse als konstant betrachtet, so dass sich der Zustand des Kompressors 13 entlang einer Linie L in Richtung der Sicherheitsgrenze SG verschiebt und der Gesamtdurchfluss w_{T} abnimmt. Erreicht der Zustand einen mit S2 bezeichneten Punkt auf der Sicherheitsgrenze SG, so entspricht dies wegen der oben beschriebenen Wahl von v* und weil u₁=z+v* ist, einem Wert von z=0. Wird z weiter verkleinert, bleibt u₁ = v* und somit der Zustand des Kompressors im Punkt S2 auf der Sicherheitsgrenze. Es wird hingegen das Rückführventil 17 gemäss u₂=-k·z geöffnet, so dass der Gesamtdurchfluss w_{T} nun gemäss der Differenz von Kompressordurchfluss wc und Rückfluss w_{R} weiter abnimmt. Der Wert von k ist derart gewählt, dass ein Gradient des Gesamtdurchflusses w_{T} in Abhängigkeit von z beim Übergang zur Öffnung des Rückführventils 17 mindestens annähernd konstant bleibt, das heisst, es ist

In Figur 4 deuten die gestrichelten Linien den Verlauf des Gesamtdurchflusses w_{T} an, wenn k nicht wie oben beschrieben gewählt wird. In einer weiteren Variante der Erfindung wird k mittels einer Kompressorcharakteristik an den Betriebszustand des Kompressors angepasst.

Der erfindungsgemässe Regler hat den Vorteil, dass die wesentliche Reglerdynamik durch den dynamischen Regler 22 bestimmt werden kann, und dass dieser Regler auf nur eine Kenngrösse z wirkt. Damit entfallen bei dynamischen Mehrgrössenreglern auftretende Probleme der Koordination dynamischer Vorgänge beim Entwurf und im Betrieb. Dies wird möglich durch die erfindungsgemässe Betrachtung und Regelung der Kompressoreinheit als Ganzes und durch die statische Bestimmung der Sollwerte u₁ und u₂ aus der einzelnen Kenngrösse z.

Im Folgenden wird beschrieben, wie der zustandsabhängige erste Statikparameter v und der modifizierte erste Statikparameter v* bestimmt werden: Die erste Kompressorcharakteristik 24 bestimmt den ersten Statikparameter v aus den Messwerten der Kompressoreinheit 10, also aus Eintrittsdruck p₁, Eintrittstemperatur T₁ und Austrittsdruck p₂, sowie aus dem bekannten Wert des ersten Sollwertes u₁. Dazu wird beispielsweise von einer Beschreibung der Kompressorkennlinien durch eine Gleichung der Form${\text{w}}_{\text{CM}} \text{=} \text{f} \text{(} {\text{u}}_{\text{1}} \text{,} {\text{p}}_{\text{1}} \text{,} {\text{p}}_{\text{2}} \text{,} {\text{T}}_{\text{1}} \text{)}$ ausgegangen. Diese bestimmt einen modellierten Kompressordurchfluss w_{CM} in Abhängigkeit von u₁ und von den Messwerten der Kompressoreinheit 10. Ebenfalls als Element der Kompressorcharakteristik 24 gegeben ist eine Gleichung, welche einen sogenannten Pumpfehler S_{E}, das heisst ein Abstand eines Kompressorzustandes von der Sicherheitsgrenze SG berechnet

Der Wert von u₁, für den dieser Ausdruck Null wird, ist gleich dem gesuchten Wert des ersten Statikparameters v.

Die obigen Gleichungen zur Beschreibung der Kompressorkennlinien und des Pumpfehlers sind implizite in den Kompressorcharakteristiken 24, 25 enthalten und entsprechen einem statischen Modell des Kompressorverhaltens. Die Gleichungen werden durch Messungen und/oder theoretische Analysen bestimmt. Vorteilhafterweise werden sie skaliert, normiert und in Tabellenform gespeichert. Die Bestimmung von u₁ respektive v geschieht beispielsweise durch numerische Auflösung der Gleichung für den Pumpfehler s_{E}, oder indem Lösungen der Gleichung in voraus berechnet und tabelliert werden.

Ein realer Kompressor 13 wird in seinem Verhalten von den modellierten, erwarteten Kompressorcharakteristiken abweichen. Um diese Abweichung der Kompressorcharakteristiken 24,25 von einem realen Kompressorverhalten auszugleichen, wird der erste Statikparameter v aufgrund einer Messung korrigiert, so dass der Übergang zwischen der Regelung durch die Vorleitreihe und der Regelung durch das Rückführventil 17 auf der Sicherheitsgrenze SG bleibt, und sich insbesondere nicht in Richtung der Pumpgrenze verschiebt. Als Messung wird beispielsweise der Kompressordurchfluss w_{C} gewählt. In einer zweiten Kompressorcharakteristik 25 wird der modellierte Kompressordurchfluss w_{CM} gemäss der oben bereits gezeigten Gleichung bestimmt. Von diesem modellierten Kompressordurchfluss w_{CM} wird im Summationsblock 21 der gemessene Kompressordurchfluss w_{C} abgezogen. Anhand der Differenz w_{CM}-w_{C} wird in der Korrektureinheit 26 der modifizierte erste Statikparameter v* beispielsweise als$\text{v} \text{* =} \text{v} \text{+} \text{K} \text{(} {\text{w}}_{\text{CM}} \text{-} {\text{w}}_{\text{C}} \text{)}$ bestimmt, wobei K eine Konstante ist. Anstelle dieser linearen Korrektur wird beispielsweise auch eine nichtlineare und/oder eine dynamische Abhängigkeit von v* von der Differenz w_{CM}-w_{C} verwendet.

Falls die Messung des Kompressordurchflusses wc ausfällt, wird vorteilhafterweise ein Warnsignal ausgegeben und die Regelung mit einem zuletzt gemessenen Wert von w_{C} fortgeführt. Da sich eine relevante Abweichung des realen vom modellierten Kompressorverhalten im Verlauf von Tagen bis Wochen entwickelt, ist dies nicht kritisch.

In einer weiteren Variante des erfindungsgemässen Reglers wird anstelle des Austrittsdrucks p₂ der Gesamtdurchfluss w_{T} vorgegeben. In diesem Fall wird die gleiche Struktur wie in Figur 3 verwendet, jedoch mit anderen Koeffizienten des dynamischen Reglers 22. Der geregelte Gesamtdurchfluss W_{T} ist wahlweise ein Massenstrom oder ein Volumenstrom. In einer weiteren Variante des erfindungsgemässen Reglers ist der dynamische Regler 22 ein kombinierter Feedforward/Feedback-Regler mit p_{2S} und w_{TS} als Eingängen, oder eine Reglerkaskade für p₂ und w_{T}. Ebenso sind weitere Reglervarianten möglich, die alle auf der Idee einer gemeinsamen Kenngrösse für einen Kennfeldparameter und das Rückführventil 17 basieren.

Die erfindungsgemässe Regelung wird in einer bevorzugten Variante zur Regelung eines radial wirkenden Gaskompressors zur Brennstoffversorgung einer Gasturbine eingesetzt. Die erste Sollgrösse ui gibt dabei Werte für eine verstellbare Vorleitreihe vor. Diese Regelung eines Gaskompressors wurde in Simulationen getestet, wobei der Gasbedarf der Gasturbine innert 4 Sekunden von 100% auf 10% verringert wurde. Die Regelung verhält sich mindestens ebenso gut wie herkömmliche, wesentlich kompliziertere Regelstrukturen.

In weiteren bevorzugten Varianten der erfindungsgemässen Regelung wird sie zur Regelung von Axialkompressoren, von Turboladern, oder zur Regelung der Drehzahl von drehzahlvariablen Kompressoren über die erste Sollgrösse u₁ eingesetzt.

### Bezugszeichenliste

- 10: Kompressoreinheit
- 11: Mischer
- 12: Einlass
- 13: Kompressor
- 14: Austritt
- 15: Abzweigung
- 16: Rückflussleitung
- 17: Ventil, Rückführventil
- 21: erster Summationsknoten
- 22: Dynamischer Regler
- 23: Statischer Sollwertbildner
- 24: erste Kompressorcharakteristik
- 25: zweite Kompressorcharakteristik
- 26: Korrektureinheit
- 27: zweiter Summationsknoten
- k: zweiter Statikparameter
- p₁: Eintrittsdruck
- P₂: Austrittsdruck
- P_{2S}: Austrittsdrucksollwert
- PG: Pumpgrenze
- S_{E}: Pumpfehler
- SG: Sicherheitsgrenze
- T₁: Eintrittstemperatur
- u₁: erster Sollwert
- u₂: zweiter Sollwert
- v: erster Statikparameter
- v*: modifizierter erster Statikparameter
- W_{C}: Kompressordurchfluss
- W_{CM}: modellierter Kompressordurchfluss
- w_{R}: Rückfluss
- w_{T}: Gesamtdurchfluss
- W_{TS}: Gesamtdurchflusssollwert
- z: Kenngrösse

## Patentansprüche

1. Regelverfahren für eine Kompressoreinheit (10), die einen Kompressor (13) und ein Ventil (17) aufweist, wobei das Ventil (17) ein Rückführventil oder ein Abblasventil ist, der Kompressor (13) einen Kompressordurchfluss w_{C} aufweist, das Ventil (17) einen Rückfluss w_{R} aufweist, und ein Gesamtdurchfluss w_{T} gleich einer Differenz w_{C}-w_{R} ist, dadurch gekennzeichnet,
dass aus einer einzelnen Kenngrösse z für einen zu liefernden Gesamtdurchfluss w_{T} mittels einer ersten statischen Funktion ein erster Sollwert u₁ zur Steuerung einer Vorleitreihe oder eines Eintrittsventils oder einer Drehzahl des Kompressors (13) und mittels einer zweiten statischen Funktion ein zweiter Sollwert u₂ zur Steuerung des Ventils (17) berechnet wird.

2. Regelverfahren gemäss Anspruch 1, dadurch gekennzeichnet, dass der Gesamtdurchfluss w_{T} in einem normalen Betriebsbereich mittels des ersten Sollwertes u₁ geregelt wird, wobei das Ventil (17) geschlossen bleibt, und für Werte des Gesamtdurchflusses w_{T}, die für ein am Kompressor (13) herrschendes Druckverhältnis kleiner als im normalen Betriebsbereich sind, mittels des zweiten Sollwertes u₂ und des Ventils (17) geregelt wird, wobei der erste Sollwert u₁ konstant belassen wird.

3. Regelverfahren gemäss Anspruch 1, dadurch gekennzeichnet, dass die statischen Funktionen stückweise linear gewählt werden.

4. Regelverfahren gemäss Anspruch 1, dadurch gekennzeichnet, dass die Berechnung der Sollwerte
für z>0 gemäss u₁=z+v* und u₂=0,
für z=0 gemäss u₁=v* und u₂=0, und
für z<0 gemäss u₁=v* und u₂=-k·z geschieht, wobei der Wert von v* ein Wert des ersten Sollwertes ist, bei dem sich ein Zustand des Kompressors (13) auf einer Sicherheitsgrenze (SG) vor einer Pumpgrenze (PG) befindet, und der Wert von k derart bestimmt wird, dass ein Gradient des Gesamtdurchflusses w_{T} in Abhängigkeit der Kenngrösse z beim Übergang über eine Stelle z=0 mindestens annähernd konstant bleibt.

5. Regelverfahren gemäss Anspruch 4, dadurch gekennzeichnet, dass der Wert von v* anhand einer ersten Kompressorcharakteristik (24) und anhand von Messwerten von Betriebsbedingungen der Kompressoreinheit berechnet wird, und dadurch dem Zustand des Kompressors (13) angepasst wird.

6. Regelverfahren gemäss Anspruch 5, dadurch gekennzeichnet, dass der Wert von v* anhand einer zweiten Kompressorcharakteristik (25) und anhand von Messwerten des Kompressordurchflusses wc korrigiert wird, und dadurch Abweichungen der Kompressorcharakteristiken (24,25) von einem realen Kompressorverhalten ausgeglichen werden.

7. Vorrichtung zur Regelung einer Kompressoreinheit (10), wobei die Kompressoreinheit einen Kompressor (13) und ein Ventil (17) aufweist, das Ventil (17) ein Rückführventil oder ein Abblasventil ist, der Kompressor (13) einen Kompressordurchfluss wc aufweist, das Ventil (17) einen Rückfluss w_{R} aufweist, und ein Gesamtdurchfluss w_{T} gleich einer Differenz w_{C}-w_{R} ist, dadurch gekennzeichnet,
dass die Vorrichtung einen statischen Sollwertbildner (22) mit einer ersten statischen Funktion zur Berechnung eines ersten Sollwerts ui zur Steuerung einer Vorleitreihe oder eines Eintrittsventils oder einer Drehzahl des Kompressors und mit einer zweiten statischen Funktion zur Berechnung eines zweiten Sollwerts u₂ zur Steuerung des Ventils (17) aufweist, wobei die statischen Funktionen von einer gemeinsamen Kenngrösse z für einen zu liefernden Gesamtdurchfluss w_{T} abhängig sind.

8. Vorrichtung gemäss Anspruch 7, dadurch gekennzeichnet, dass der Gesamtdurchfluss w_{T} in einem normalen Betriebsbereich vom ersten Sollwert u₁ abhängig ist, wobei das Ventil (17) geschlossen ist, und für Werte des Gesamtdurchflusses w_{T}, die für ein am Kompressor (13) herrschendes Druckverhältnis kleiner als im normalen Betriebsbereich ist, vom zweiten Sollwerte u₂ und der Stellung des Ventils (17) abhängig ist, wobei der erste Sollwert u₁ konstant ist.

9. Vorrichtung gemäss Anspruch 7, dadurch gekennzeichnet, dass die statischen Funktionen stückweise linear sind.

10. Vorrichtung gemäss Anspruch 7, dadurch gekennzeichnet, dass die Berechnung die Sollwerte u₁ und u₂
für z>0 gleich u₁=z+v* und u₂=0,
für z=0 gleich u₁=v* und u₂=0, und
für z<0 gleich u₁=v* und u₂=-k·z sind,
wobei der Wert von v* ein Wert des ersten Sollwertes ist, bei dem sich ein Zustand des Kompressors (13) auf einer Sicherheitsgrenze (SG) vor einer Pumpgrenze (PG) befindet, und der Wert von k derart ist, dass ein Gradient des Gesamtdurchflusses w_{T} in Abhängigkeit der Kenngrösse z beim Übergang über eine Stelle z=0 mindestens annähernd konstant bleibt.

11. Vorrichtung gemäss Anspruch 10, dadurch gekennzeichnet, dass sie eine erste Kompressorcharakteristik (24) zur Bestimmung des Wertes von v* und zur Anpassung des Wertes von v* an den Zustand des Kompressors (13) anhand von Messwerten von Betriebsbedingungen (p₁, T₁, p₂) der Kompressoreinheit aufweist.

12. Vorrichtung gemäss Anspruch 11, dadurch gekennzeichnet, dass sie ein zweite Kompressorcharakteristik (25) zur Erzeugung eines modellierten Kompressordurchflusses w_{CM} aufweist, und dass sie eine Korrektureinheit (26) zur Korrektur des Wertes von v* und zum Ausgleich von Abweichungen der Kompressorcharakteristiken (24,25) von einem realen Kompressorverhalten anhand von einer Differenz des modellierten Kompressordurchflusses w_{CM} von Messwerten des Kompressordurchflusses w_{C} aufweist.
